# EUROPÄISCHE PATENTSCHRIFT

(11) **EP 0 592 821 B1**
(45) Veröffentlichungstag und Bekanntmachung des Hinweises auf die Patenterteilung: **30.10.1996**
(21) Anmeldenummer: 93114717.7
(22) Anmeldetag: 14.09.1993
(51) Int. Cl.: F41H 5/04

(54) **Sprengschutzmatte**
Explosion protection mat
Tapis de protection contre l'explosion

(30) Priorität: 12.10.1992 DE 4234369
(43) Veröffentlichungstag der Anmeldung: 20.04.1994
(73) Patentinhaber: CLOUTH GUMMIWERKE AG, D-50682 Köln (DE); Akzo Nobel Faser AG, 42103 Wuppertal (DE)
(72) Erfinder: Böhne, Hans, D-51515 Kürten (DE); Mohr, Michael, D-41113 Wuppertal (DE)
(74) Vertreter: Freischem, Werner, Dipl.-Ing.

(56) Entgegenhaltungen:
- WO-A-91/07275
- CH-A- 671 989
- DE-A- 2 927 653
- DE-A- 3 934 558
- US-A- 4 664 967

## Beschreibung

Die Erfindung bezieht sich auf eine Sprengschutzmatte, insbesondere zum Schutz der Wandung von Fahrgastzellen von Fahrzeugen, bestehend aus mehreren Lagen antiballistischer textiler Flächengebilde, welche der Form der Wandung folgend in eine Matrix eingebettet sind, und ein Verfahren zur Herstellung dieser Sprengschutzmatten.

Derartige Sprengschutzmatten oder Sprengschutzschichten sind bekannt, zum Beispiel zum Verkleiden des Bodenbereiches von gepanzerten Fahrzeugen. Bei der Herstellung werden antiballistische textile Flächengebilde, z.B. Aramidgewebe, verwandt, wie sie auch aus der Herstellung von kugelsicheren Westen bekannt sind. Bei den bekannten Sprengschutzschichten werden ca. sechs Lagen Aramidgewebe auf das Bodenblech des Fahrzeuges gelegt und anschließend zur Bildung einer die Gewebelagen einbettende Matrix mit einem Harz vergossen, um Feuchtigkeitsaufnahme durch das Gewebe zu verhindern. Dies geschieht in aufwendiger Handarbeit und ist außerdem zeitaufwendig, da die Zeit bis zum vollständigen Abbinden des Harzes mehrere Tage betragen kann und während dieser Zeit keine weiteren Arbeiten im Fahrzeuginnenraum möglich sind. Eine derartige Sprengschutzschicht hat zwar durch das Aramidgewebe eine ausreichende Widerstandskraft gegen Geschosse und Bomben- oder Granatsplitter, ist jedoch nicht ausreichend steif, um die bei einer Explosion entstehenden Druckkräfte aufzufangen. Bei einer Explosion, wie sie bei festgelegten Prüfbedingungen für gepanzerte Fahrzeugen entsteht, kann sich der Fahrzeugboden bei mit der bekannten Sprengschutzschicht um mehr als 30 cm ausbeulen, wodurch eine große Verletzungsgefahr für die Insassen entsteht.

Es sind auch Sprengschutzschichten aus gepreßten Paketen von von glasfaserverstärktem Kunststoff mit einer Dicke von etwa 12mm bekannt, die eine ausreichende Steifigkeit zur Aufnahme des Explosionsdruckes aufweisen. Der Nachteil dieser Sprengschutzschichten liegt jedoch in ihrem hohen Gewicht von ca. 24 kg/m² und darin, daß für die Herstellung von der Form des Fahrzeugbodens folgenden GFK-Paketen für jeden Fahrzeugtyp eine eigene, relativ teure Form benötigt wird.

Die WO 91/07275 offenbart ein Schutzelement für Flugzeuge, bei dem eine Verbundplatte, bestehend aus einer Wabenstruktur zwischen zwei faserverstärkten Kunstoffschichten eingebettet wird. Die Schichten bestehen aus sehr festem Kunstoff, z.B. Epoxy-harz. Weiterhin sind die Schutz-elemente durchlöchert, so daß der Detonationsdruch nicht vollständig aufgehalten wird.

Die DE-29 27 653 A1 offenbart ein schußsicheres Schutzelement unter anderem für Kraftfahrzeuge, bei dem die textilen Flächengebilde in einer Matrix mit durch Kühlen aushärtenden, thermoplastischen Kunststoffen, zum Beispiel Polyethylen, Polyamid, Polypropylen, eingebettet sind und dazwischen eine relativ dünne Hartschicht aus Metall oder Keramik angeordnet ist. Die dünne Hartschicht erhöht die Sicherheit dieser Elemente gegen Durchschuß, gewährt jedoch keine hohe Widerstandskraft (Biegesteifigkeit), die ein Ausbeulen des flächigen Elementes verhindert.

Aufgabe der Erfindung ist es, eine Sprengschutzmatte zu schaffen, die bei niedrigem Gewicht und geringem Herstellungsaufwand eine ausreichend hohe Schutzwirkung vor Geschossen, Minen-, Bomben- und Granatsplittern sowie dem Detonationsdruck hat.

Diese Aufgabe wird erfindungsgemäß dadurch gelöst, daß die Matrix aus einem flexibel abbindenden Material, insbesondere Gummi, besteht und daß zwischen zwei inneren Lagen des textilen Flächengebildes eine parallel zur Hauptebene der Wandung angeordnete, biegesteife Verbundplatte, bestehend aus einer mit zwei Deckschichten versehenen Wabenstruktur oder Wellstruktur, angeordnet ist.

Dadurch, daß die die Flächengebilde umschließende Matrix aus einem nach dem Abbinden flexiblen, insbesondere vulkanisierbaren Material besteht, kann die Sprengschutzmatte nach ihrem Fertigstellen aus der Fertigungsform entnommen werden und als Formteil in die Fahrgastzelle des Fahrzeuges eingebaut werden. Durch das Einfügen der parallel zur Hauptebene der Wandung angeordneten biegesteifen Verbundplatte zwischen zwei innere Lagen des textilen Flächengebildes erhält die Sprengschutzmatte die nötige Festigkeit zur Aufnahme der Detonationsdruckkräfte.

Vorzugsweise besteht die biegesteife Verbundplatte aus einer mit zwei Deckschichten versehenen Wabenstruktur aus Kunststoff oder Aluminium. Alternativ kann eine Wellstruktur aus Kunststoff oder Aluminium zur Bildung der Verbundplatte mit zwei Deckschichten versehen sein. Diese zweite Konstruktion ist jedoch nur in einer Richtung biegesteif. Für eine ausreichende Aufnahme der Detonationsdruckkräfte reicht eine Verbundplatte mit einer Dicke von 5 - 20 mm. Durch den Detonationsdruck bei den festgelegten Prüfbedingungen ergibt sich eine Verformung eines derart gepanzerten Fahrzeugbodens von weniger als 10 cm, also etwa 1/3 der Verformung des in Kunststoff eingegossenen Aramidgewebes. Die so hergestellte Sprengschutzmatte hat ein Gewicht von unter 6 kg/m² und bietet daher gegenüber den bekannten GFK-Paketen eine erhebliche Gewichtsreduzierung.

Das textile Flächengebilde der Sprengschutzmatte ist vorzugsweise ein Aramidgewebe. Es haben sich Aramidgewebe mit Panamabindung und gleicher Festigkeit in Schuß- und in Kettrichtung besonders bewährt. Da das Aramidgewebe auch einen Teil seiner antiballistischen Wirkung durch elastische Verformung erreicht, ist vorzugsweise die größere Anzahl der Gewebe lagen zwischen der Verbundplatte und der Fahrgastzelle anzuordnen. Die zwischen Fahrzeugwandung und Verbundplatte angeordneten Lagen können Geschosse und Splitter nicht stark verzögern, da sie nicht elastisch nachgeben können.

Um eventuelle Vibrationen zwischen der Verbundplatte und den der Fahrzeugwandung folgenden Lagen des Flächengebildes zu verhindern, können die Hohlräume in diesem Bereich mit einem Kunststoff ausgeschäumt sein.

Eine weitere Aufgabe der Erfindung ist es, ein wenig aufwendiges und kostengünstiges Verfahren zur Herstellung der Sprengschutzmatte zu schaffen.

Diese Aufgabe wird durch die Merkmale des Patentanspruches 8 erfüllt.

Das Einlegen der Lagen antiballistischen Flächengebildes und der Verbundplatte in die Fertigungsform kann dabei automatisiert werden. Die Abbindezeit ist in den Fertigungsprozeß für die Sprengschutzmatte integriert und verzögert daher nicht die Arbeiten an der Panzerung des Fahrzeuges. Durch die Fertigung entsteht ein Formteil, welches schnell an dem entsprechenden Bereich der Fahrgastzelle angebracht und befestigt werden kann.

In einer bevorzugten Ausführungsform wird als Matrixmaterial Gummi verwendet, welches nach Einlegen der gummierten Flächengebilde und der Verbundplatte in die Fertigungsform in einem Autoklav bei einem Druck von etwa 7 bar und einer Temperatur von etwa 150°C vulkanisiert wird.

Als Fertigungsform kann das die Fahrzeugwandung bildende Blech verwendet werden, und es ist keine kostspielige Anfertigung einer speziellen Form nötig.

Weitere Merkmale der Erfindung ergeben sich aus den Unteransprüchen und aus der nun folgenden Zeichnungsbeschreibung. Die Zeichnungen zeigen in
Fig. 1 den Längsschnitt durch eine in der Fahrgastzelle angeordnete bevorzugte Ausführungsform der Sprengschutzmatte und
Fig. 2 eine in der Fahrgastzelle angeordnete Sprengschutzmatte mit ausgeschäumten Hohlräumen im Längsschnitt.

In der Fig. 1 sind die an die Fahrzeugwandung 1, in diesem Fall das Bodenblech, anliegenden Lagen 2 antiballistischen textilen Flächengebildes zu erkennen. Zwischen diesen Lagen ist eine Verbundplatte 3 angeordnet, die aus einer Wabenstruktur und zwei damit verbundenen Deckplatten besteht. Die Verbundplatte 3 ist nur auf der Bodenebene des Bodenblechs 1 angeordnet, über dem der Sitz für die Fahrzeuginsassen angeordnet ist. In den seitlich hiervon gelegenen Bereichen, wie zum Beispiel rechts dem Kardantunnel und links dem durch den Türschweller verstärkten Bereich, ist eine große Biegesteifigkeit der Sprengschutzmatte weniger wichtig.

Bei der in Fig. 2 dargestellten Sprengschutzmatte wird die biegesteife Zwischenlage der Verbundplatte 3' von einer Well- oder Zick-Zack-Platte aus Aluminium oder Kunststoff gebildet, die mit zwei Deckschichten fest verbunden ist. Da die Verbundplatte 3' in der Fig. 2 lediglich auf den Rippen im Fahrzeugbodenblech 1 folgenden Bereichen der Lagen 2 des Flächengebildes aufliegt, sind zur Verhinderung von Vibrationen der Verbundplatte 3' die Zwischenräume mit einem Kunststoff 4 ausgeschäumt.

Die in den Fig. 1 und 2 ersichtlichen Darstellungen entsprechen auch den bei der Herstellung der Sprengschutzmatte zum Vulkanisieren in einen Autoklav schiebbaren Formanordnungen. Als Vulkanisierform dient ein einfaches Bodenblech 1, welches vom Fahrzeughersteller zur Verfügung gestellt werden kann.

## Patentansprüche

1. Sprengschutzmatte, insbesondere zum Schutz der Wandung (1) von Fahrgastzellen von Fahrzeugen, bestehend aus mehreren Lagen (2) antiballistischer textiler Flächengebilde, welche der Form der Wandung (1) folgend in eine Matrix eingebettet sind, **dadurch gekennzeichnet**, daß die Matrix aus einem flexibel abbindenden Material, wie z.B. Gummi, besteht und daß zwischen zwei inneren Lagen des textilen Flächengebildes eine biegesteife Verbundplatte (3 oder 3'), bestehend aus einer mit zwei Deckschichten versehenen Wabenstruktur oder Wellstruktur, eingebettet ist.

2. Sprengschutzmatte nach Anspruch 1, **dadurch gekennzeichnet**, daß die Verbundplatte (3,3') eine Dicke von 5 bis 20 mm hat.

3. Sprengschutzmatte nach einem der Ansprüche 1 und 2, **dadurch gekennzeichnet**, daß die Verbundplatten (3,3') parallel zur Hauptebene der Wandung (1) angeordnet sind.

4. Sprengschutzmatte nach einem der Ansprüche 1 bis 3, **dadurch gekennzeichnet**, daß das antiballistische textile Flächengebilde ein Aramidgewebe ist.

5. Sprengschutzmatte nach einem der Ansprüche 1 bis 4, **dadurch gekennzeichnet**, daß zwischen der Wandung (1) und der Verbundplatte (3,3') mindestens eine Lage (2) und zwischen der Verbundplatte (3,3') und der Fahrgastzelle mindestens drei Lagen (2) des antiballistischen textilen Flächengebildes angeordnet sind.

6. Sprengschutzmatte nach einem der Ansprüche 1 bis 5, **dadurch gekennzeichnet**, daß die Hohlräume zwischen der Verbundplatte (3,3') und dem textilen Flächengebilde (2) mit einem Kunststoff (4) ausgeschäumt sind.

7. Verfahren zur Herstellung einer Sprengschutzmatte nach einem der Ansprüche 1 bis 6, **gekennzeichnet durch** die folgenden Schritte:
- Einlegen mindestens einer mit dem matrixbildenden Material getränkten Lage (2) antiballistischen textilen Flächengebildes in eine Form, deren Kontur der Kontur der Fahrzeugwandung (1) entspricht,
- Einlegen mindestens einer zugeschnittenen Verbundplatte (3 oder 3'), bestehend aus einer mit zwei Deckschichten versehenen Wabenstruktur oder Wellstruktur, auf die Lagen (2) des Flächengebildes,
- Abdecken der Verbundplatte (3,3') in der Form mit mehreren mit dem matrixbildenden Material getränkten Lagen (2) antiballistischer textiler Flächengebilde und
- Entnahme der Sprengschutzmatte aus der Form nach dem Abbinden des Matrixmaterials.

8. Verfahren nach Anspruch 7, **dadurch gekennzeichnet**, daß als Matrixmaterial ein vulkanisierbares Elastomer verwendet wird und die Form vor der Entnahme der Sprengschutzmatte zum Vulkanisieren der Matrix in einen Autoklav geschoben wird.

9. Verfahren nach Anspruch 7 oder 8, **dadurch gekennzeichnet**, daß vor dem Abdecken der Verbundplatte (3,3') die Zwischenräume zwischen dieser und dem der Kontur der Fahrzeugwandung (1) folgenden textilen Flächengebilde (2) mit Kunststoff (4) ausgeschäumt werden.

10. Verfahren nach einem der Ansprüche 7 bis 9, **dadurch gekennzeichnet**, daß als Form das die Fahrzeugwandung bildende Blech (1) verwendet wird.

## Claims

1. An anti-explosion mat, in particular for protecting the wall (1) of passenger compartments of vehicles, comprising a plurality of layers (2) of anti-ballistic flat textile portions which, following the shape of the wall (1), are embedded into a matrix, characterised in that the matrix comprises a flexibly setting material such as for example rubber and that embedded between two inner layers of the flat textile portion is a flexurally stiff composite plate (3 or 3') comprising a corrugation structure or honeycomb structure provided with two cover layers.

2. An anti-explosion mat according to claim 1 characterised in that the composite plate (3, 3') is of a thickness of 5 to 20 mm.

3. An anti-explosion mat according to one of claims 1 and 2 characterised in that the composite plates (3, 3') are arranged parallel to the main plane of the wall (1).

4. An anti-explosion mat according to one of claims 1 to 3 characterised in that the anti-ballistic flat textile portion is an aranide cloth.

5. An anti-explosion mat according to one of claims 1 to 4 characterised in that at least one layer (2) of the anti-ballistic flat textile portion is arranged between the wall (1) and the composite plate (3, 3') and at least three layers (2) of the anti-ballistic flat textile portion are arranged between the composite plate (3, 3') and the passenger compartment.

6. An anti-explosion mat according to one of claims 1 to 5 characterised in that the cavities between the composite plate (3, 3') and the flat textile portion (2) are foam-filled with a plastics material.

7. A process for producing an anti-explosion mat according to one of claims 1 to 6 characterised by the following steps:
- inserting at least one layer (2) of anti-ballistic flat textile portion, which layer is impregnated with the matrix-forming material, into a mould whose contour corresponds to the contour of the vehicle wall (1),
- inserting at least one composite plate (3 or 3') which has been cut to size and comprising a corrugation structure or honeycomb structure provided with two cover layers, on to the layers (2) of the flat portion,
- covering the composite plate (3, 3') in the mould with a plurality of layers (2) of anti-ballistic flat textile portion, which layers are impregnated with the matrix-forming material, and
- removing the anti-explosion mat from the mould after setting of the matrix material.

8. A process according to claim 7 characterised in that a vulcanisable elastomer is used as the matrix material and the mould is put into an autoclave prior to removal of the anti-explosion mat for vulcanisation of the matrix.

9. A process according to claim 7 or claim 8 characterised in that prior to the step of covering the composite plate (3, 3') the spaces between same and the flat textile portion (2) which follows the contour of the vehicle wall (1) are foam-filled with plastics material (4).

10. A process according to one of claims 7 to 9 characterised in that the sheet metal (1) forming the vehicle wall is used as the mould.

## Revendications

1. Tapis de protection contre l'explosion, en particulier pour la paroi (1) du compartiment voyageurs de véhicules, constitué de plusieurs couches (2) de nappe textile antiballistique, incorporées dans une matrice épousant la forme de la paroi (1), caractérisé en ce que la matrice consiste en une matière flexible durcissable, telle que le caoutchouc et en ce qu'entre deux couches internes de nappe textile est insérée une plaque composite résistant à la flexion (3 ou 3'), constituée d'une structure en nid d'abeilles ou d'une structure ondulée dotée de deux couches externes.

2. Tapis de protection contre l'explosion selon la revendication 1, caractérisé en ce que l'épaisseur de la plaque composite (3, 3') est comprise entre 5 et 20 mm.

3. Tapis de protection contre l'explosion selon l'une des revendications 1 et 2, caractérisé en ce que les plaques composites (3, 3') sont agencées parallèlement au plan principal de la paroi (1).

4. Tapis de protection contre l'explosion selon l'une des revendications 1 à 3, caractérisé en ce que la nappe textile antiballistique consiste en un tissu aramide.

5. Tapis de protection contre l'explosion selon l'une des revendications 1 à 4, caractérisé en ce qu'au moins une couche (2) est prévue entre la paroi (1) et la plaque composite (3, 3') et en ce qu'au moins trois couches (2) de nappe textile antiballistique sont agencées entre la plaque composite (3, 3') et le compartiment voyageurs.

6. Tapis de protection contre l'explosion selon l'une des revendications 1 à 5, caractérisé par le moussage d'une matière plastique (4) dans les cavités définies entre la plaque composite (3, 3') et la nappe textile (2).

7. Procédé de fabrication d'un tapis de protection contre l'explosion selon l'une des revendications 1 à 6, caractérisé par les étapes suivantes :
- mise en place d'au moins une couche (2) de la nappe textile antiballistique imprégnée de matière formant une matrice dans un moule dont le contour correspond à celui de la paroi de véhicule (1),
- mise en place, sur les couches de la nappe (2), d'au moins une plaque composite (3 ou 3'), coupée aux dimensions et constituée d'une structure en nid d'abeilles ou d'une structure ondulée dotée de deux couches extérieures,
- recouvrement de la plaque composite (3, 3') dans le moule au moyen de plusieurs couches de nappe textile antiballistique imprégnées de matière formant la matrice et
- démoulage du tapis de protection contre l'explosion après durcissement de la matière constituant la matrice.

8. Procédé selon la revendication 7, caractérisé en ce que la matière utilisée pour la matrice est un élastomère vulcanisable et en ce que le moule est chargé dans un autoclave avant démoulage du tapis de protection contre l'explosion, en vue de la vulcanisation de la matrice.

9. Procédé selon la revendication 7 ou 8, caractérisé par le moussage d'une matière plastique (4) dans les interstices entre la plaque composite et la nappe (2) textile épousant le contour de la paroi de véhicule (1) avant le recouvrement de ladite plaque composite (3, 3').

10. Procédé selon l'une des revendications 7 à 9, caractérisé en ce que la tôle (1) formant la paroi de véhicule est employée en guise de moule.
